# EUROPÄISCHE PATENTSCHRIFT

(11) **EP 0 259 510 B1**
(45) Veröffentlichungstag und Bekanntmachung des Hinweises auf die Patenterteilung: **23.01.1991**
(21) Anmeldenummer: 86112533.4
(22) Anmeldetag: 10.09.1986
(51) Int. Cl.: F27D 3/08, F27B 9/38, C21B 13/10, F28F 5/06

(54) **Förderschnecke für metallurgische Öfen, insbesondere für Herdöfen**
Archimedean screw for metallurgical furnaces, in particular for hearth furnaces
Hélice transporteuse pour fours métallurgiques en particulier fours à sole tournante

(43) Veröffentlichungstag der Anmeldung: 16.03.1988
(73) Patentinhaber: MANNESMANN Aktiengesellschaft, 40027 Düsseldorf (DE)
(72) Erfinder: Pargeter, John K., Ellwood City PA. 16117 (US); MacDougall, John A., Coraopolis PA. 51508 (US)
(74) Vertreter: Meissner, Peter E., Dipl.-Ing.

(56) Entgegenhaltungen:
- CH-A- 649 046
- DE-A- 1 921 884
- FR-A- 2 361 621
- GB-A- 1 153 782

## Beschreibung

Die Erfindung betrifft eine Förderschnecke für metallurgische Öfen, insbesondere für Herdöfen, bestehend aus einer drehantreibbaren Zentrallwelle und einer mit dieser verbundenen Wendel bzw. Förderelementen, wobei durch eine Bohrung in der Zentralwelle Kühlmittel leitbar ist und die Zentralwelle an eine drehdichte Kühlmittelzufuhr und eine drehdichte Kühlmittelabfuhr angeschlossen ist.

Die direkte Reduktion von Eisenoxid und anderen Metalloxiden kann in einem Herdofen, insbesondere in einem Drehhordofen, unter Verwendung von pelletiertem oder brikettiertem Einsatzmaterial erfolgen, das auf den Herd aufgegeben wird.

Ein derartiger Drehherdofen sellt einen kontinuierlichen Nachwärmofen dar, der im allgemeinen mit einer zyindrischen Innenwand, die in einem gewissen Abstand von einer zylindrischen Außenwand angeordnet ist, versehen ist. Der Raum dazwischen enthält den eigentlichen Drehherd. Um die innerhalb des Ofens erzeugte Wärme zurückzuhalten, sind die Wände relativ niedrig, damit der Deckel dicht über dem Herd sein kann. Brenner können in der Innen-und der Außenwand wie auch im Deckel an angeordnet sein.

Das zu reduzierende Material wird gewöhnlich mit einem Förderband oder einer Schune auf den Drehherd aufgegeben bzw. abgeworfen. Nachdem das Material auf dem Herd weitertransportiert worden ist, wird es mit einer Förderschnecke entfernt. Wegen der damit verbundenen hohen Temperaturen (704 bis 1260 Grad C) wird die Föderschnecke mit Wasser gekühlt. Eine solche Förderschnecke ist aus dem US-Patent 3,433,931 bekannt. Die Gase läßt man durch einen im Deckel angeordneten Rauchkanal abziehen.

Eine herkömmliche Förderschnecke besteht aus einer Zentralwelle mit einer daran angeschweißten massiven Wendel. Eine Kühlflüssigkeit wird durch eine Bohrung in der Zentralwelle geleitet Bei anderen bekannten Schneckenkonstruktionen wird eine Vielzahl mit Abstand voneinander um die Welle herum angeordneter Wendeln verwendet.

Wegen der korridierenden Wirkung der im Drehherdofen befindlichen Gase und Materialien und dazu noch den im Ofen herrschenden hohen Temperaturen fällt die Förderschnecke häufig aus. Die Wendeln verschleißen insgesamt. Korrosion und Errosion, verursacht durch hohe Temperaturen und Störelemente (Natrium, Sulfide, Bleikristall, Zink, Zinn, Eisen, Nickel und Chrom) innerhalb des Ofens, zerfressen die förderschnecke und machen diese nach nur drei Monaten unbrauchbar. Teure Werkstoffe wie hochlegierte Stähle (20% Nickel, 20% Chrom. Rest Eisen) führten zu keinem besseren Ergebnis.

Außerdem sammelt sich in den Räumen zwischen den Wendeln pflaumiges Feinmaterial an, das zum Zusammenbacken neigt. Dieses Feinmaterial wirkt wie ein Schwamm, der die im Ofen anwesenden korrodierenden Gase aufsaugt und konzentriert.

Wie jedem Fachmann bekannt ist, erfordert häufiger Förderschneckenwechsel häufige Stillstandszeiten, hohe Wartungs-und Lohnkosten und bringt einen unzulänglichen Ofenbetrieb mit sich, was wiederum zu höherer, Produktionskosten führt.

Aus der DE-A-19 21 884 ist eine Materialverarbeitungsvorrichtung bekannt, bei der an einem Achsrohr ein Wulstelement angebracht ist, bei dem Teile in Längsrichtung im Abstand voneinander verlaufen, wobei die so entstandenen Spalten von wendelförmigen Förderelementen überbrückt werden.

Diese Förderelemente stehen in Strömungsmittelverbindung mit dem Innenraum des Achsrohres. Das Achsrohr und die Förderelemente der Förderschnecke werden somit von einem parallelen Kühlmittelstrom durchflossen.

Der vorliegenden Erfindung ist die Aufgabe zugrunde gelegt, eine verbesserte Förderschnecke vorzuschlagen, die den harten Betriebsbedingungen eines Herdofens besser standhalten kann.

Die gestellte Aufgabe wird erfindungsgemäß dadurch gelöst, daß die Zentralwelle an ihren Enden jeweils aus einem Rohrabschnitt gebilet ist, daß zwischen den Enden eine die Rohrabschnitte jeweils mittels Kappen umschließende hohle Welle angeordnet ist, daß an die Kappen anschließend Kammern gebildet sind, wobei die Kühlmittelkanäle eines der Rohrabschnitte über Öffnungen mit einer der Kammern verbunden sind, daß an die hohle Welle mittels Kühlmittel durchflossene Wendel oder Förderelemente angeschlossen sind, deren Kühlmittelkanäle mit der Kammer über Schlitze in daß konzentrisch zur hohlen Welle in deren Inneraum zwischen den Kammern ein Innenrohr angeordnet ist, das einer der Kammern zugewandt offen ist und daß im Bereich des abgewandten Endes Öffnungen für den Durchfluß des Kühlmittels von einer Kammer die hohle Welle vorgesehen sind Verbindung stehen. Damit wird nicht nur die zentralwelle und die hohle Welle, sondern es werden auch die Wendel bzw. Förderelemente innengekühlt, wodurch sich eine erhebliche Verbesserung der Halbarkeit ergibt.

Das Kühlmittel fließt damit in zwei Stufen durch die Schnecke einmal durch die Wendeln und dann im Gegenstrom durch die hohle Well, bevor es zum Austriff umgeleitet wird.

Die erfindungsgemäße Förderschnecke kann außerdem sehr wirtschaftlich hergestellt werden, indem zumindest die hohle Welle aus Flußstahl hergestellt ist.

In Weiterbildung der Erfindung ist vorgesehen, daß dir Wendeln bzw. die Förderelemente mit einer Auflage aus korrosions-und erosionsveständigem Material versehen sind. Ein solches Material verschleißt bei entsprechender Innenkühlung äußerst geringfügig.

In Verbesserung der Erfindung ist außerdem vorgesehen, daß das korrosions-und erosions-beständige Material aus Hartmetall besteht.

Ein Ausführungsbeispiel der Erfindung ist in der Zeichnung dargestellt und wird im folgenden näher beschrieben. Es zeigen:
Fig. 1 als Anwendungsbeispiel für die erfindugsgemäße Förderschnecke einen Drehherdofen im Grundriß,
Fig. 2 eine Seitenansicht der erfindungsgemäßen Förderschnecke,
Fig. 3 einen Querschnitt durch die Förderschnecke, entsprechend der Schnittangabe III-III in Fig. 2 und
Fig. 4 einem Längsschnitt durch die erfindungsgemäße Förderschnecke.

Fig. 1 zeigt eine stark vereinfachte Darstellung eines Drehherdofens 10. Der Drehherdofen 10 besteht aus einer isolierten Außenwand 12 und einer isolierten Innenwand 14. Ein Drehherd 16 dreht sich innerhalb des Derhherdofens 10 in der durch den Pfeil 18 angezeigten Richtung. Eine Vielzahl von Brennern 20 ist im Drehherdofen 10 verteilt angeordnet. Vorhänge 22 teilen den Drehherdofen 10 in klar getrennte Abschnitte. Material wird mit einer im Deckel (der nicht dargestellt ist) des Drehherdofens 10 montierten Aufgabevorrichtung auf den Herd aufgegeben.

Nachdem die Materialbehandlung abgeschlossen ist, d.h. nach fast einer ganzen Umdrehung des Drehherdes 16 wird das Material durch die Förderschnecke 26 entfemt und in einen (nicht dargestellten) Bunker zwecks späterer Verarbeitung befördet. Die Föderschnecke 26 wird durch einen Motor und ein mechanisches Gestänge 28 angetrieben. Als Kühlmittel wird der Förderschnecke 26 Wasser durch die Kupplung 30 zugeführt.

Die Fig. 2 und 3 zeigen die Förderschnecke 26 in Einzelheiten. Die Förderschnecke 26 schließt eine hohle Welle 32 ein, die an zwei Rohrabschnitten 62 befestigt ist, von denen jeder eine Bohrung 34 für den Kühlmitteldurchfluß (Wasser) aufweist. Eine Vielzahl hohler Förderschnecken-Wendeln 36 umgibt die hohle Welle 32. Die Verwendung von sechs oder sieben Wendeln 36 wird bevorzugt, weil mehr Wendeln dazu neigen würden, das Anbacken von Teilchen zwischen den Wendeln 36 zu verursachen.

Die Wendeln 36 sind als rechtsgängige Schraubenlinien dargestellt. Die Förderschnecke 26 dreht in der Richtung 38. Die Erfindung ist jedoch nicht auf diese spezielle Verwirklichung beschränkt. Das Kühlmittel (Wasser) wird am Wasserkupplungsende in die Förderschnecke geleitet und tritt am Antriebsende 42 aus.

Die Wendeln 36 sind hohl, damit das Kühlmittel (Wasser) hindurchfließen kann Schlitze 46 in zwei Abschnitten der hohlen Welle 32 (vgl. Fig. 4) ermöglichen, daß das Kühlmittel aus der Bohrung 34 in die Wendel 36 und umgekehrt fließt. Eine korrosionsfeste Auflage 44 kann an der Vorderkante der Wendel 36 angebracht sein. Im Ausführungsbeispiel ist Hartmetall als Auflage 44 verwendet worden, das jedoch in einigen Fällen nach einer gewissen Zeit Risse zeigte. Die Risse breiteten sich dann in die Wendel 36 aus und verursachten kleine Kühlmittelleckstellen. Obschon die Erfahrungen mit gewissen Hartmetallsorten manchmal Probleme aufwarfen, werden diese jedoch zur Verwendung als Auflage 44 bevorzugt.

Fig. 4 zeigt ein Detail der Förderschnecke 26. Die Enden 40 und 42 sind an geeigneten (nicht dargestellten) Befestigungsmitteln angebracht, um Wasserdichtheit des ganzen Systems sicherzustellen und das Drehen der Förderschnecke 26 zu ermöglichen. Der Kühlmittelstrom ist durch Pfeile 48 angezeigt. Die Kappen 74 und 76 verhindern Kühlmittelaustriff aus der Förderschnecke 26.

Die hohle Welle 32 bewirkt mit einer Reihe innerer Leitbleche, daß das Kühlmittel in einer Schlangenlinie oder im Gegenstrom fließt, bevor es aus der Förderschnecke wieder austritt. Der Wasserstrom (Pfeil 48) fließt zunächst vom (Wasserkupplungs-) Ende 40 her durch den Rohrabschnitt 62 und tritt dann in eine Kammer 50 ein. Die Kammer 50 weist Öffnungen 52 auf, die bewirken, daß das Kühlmittel in eine zweite Kammer 54 und dann durch die Schlitez 46 in die Wendeln 36 strömt. Obschon nur ein Schlitz 46 am (Wasserkupplungs-) Ende (oder nahen Ende) 40 abgebildet ist, versteht sich von selbst, daß die Anzahl der Schlitze 46 genau so groß wie die Anzahl der Wendeln 36 ist.

Das Kühlmittel durchströmt die Wendeln 36 auf ihrer ganzen Länge zum entfernten Ende 42 hin, wo es durch den Schlitz 46 und eine Kammer 72 wieder in die hohle Welle 32 eintritt. Das Kühlmittel fließt dann weiter durch die in einer Trennwand 66 ausgebildete Öffnung 68 in einen ringförmigen Raum 56 zwischen der hohlen Welle 32 und einem Innenrohr 58. Distanzstücke 64 erhalten den Abstand zwischen der hohlen Welle 32 und dem Innenrohr 58 aufrecht.

Das Kühlmittel fließt in Gegenrichtung zur Trennwand 60 hin, wo es erneut umgelenkt und in dem Innenrohr 58 zu fließen gezwungen wird. Das jetzt durch das Innenrohr 58 fließende Kühlmittel strömt durch die Öffnung in der Trennwand 66 zum entlernten Ende 42 hin und dann aus der Förderschnecke 26 heraus.

Durch die zwargsweis Rückführung des Kühlmittels im Gegenstrom zum nahen Ende 40 werden drei Kühlvorgänge gleichzeitig bewerkstelligt. Erstens kühlt das durch die Wendeln 36 fließende Kühlmittel diese Teile und vermindert ihre mögliche Beschädigung. Zweitens kühlt das durch den Raum 56 zurückfließende Kühlmittel den Bereich der hohlen Welle 32 zwischen den Wendeln 36. Dieser Bereich verkrustet oft mit heißem Material, was, wenn er nicht gekühlt wird, die Zerstörung der Förderschnecke 26 beschleunigt. Drittens hält das durch das Innenrohr 58 und die Öffnung 52 fließende Kühlmittel diese Teile relativ kühl.

In experimentellen Erprobungen hat die Förderschnecke etwa zwei-bis dreimal länger gehalten als eine herkömmliche wassergekühlte Förderschnecken. Solche Förderschnecken hielten nur zwei bis drei Monate, während die erfindungsgemäße Förderschnecke vier bis neun Monate Standzeit aufwies. Außerdem ist es bei Verwendung der vorliegenden Bauweise möglich, die Förderschnecke aus Flußstahl anstatt aus teuren, hochlegierten Stählen zu fertigen.

Steigung, Steigungswinkel, Länge und Anzahl der Wendeln 36 sind selbstverständlich von der Große des Herdofens, der Umgebung und dem im Herdofen zu verarbeitenden Material abhängig. Unter besonderen Bedingungen betrug die Temperatur im Drehherdofen etwa 982 Grad C, und die Wendeln waren etwa 4,9 m lang. Die hohle Welle 32 hatte etwa 0,45 m Durchmesserr, und die ganze hohle Welle war 5,2 m lang. Der Steigungswinkel 68 betrug etwa 35 Grad 15ʹ, und die Teilung 70 etwa 33,8 cm (vgl. Fig. 2). Wegen der Kühlung für die Förderschnecke 26 trat das Kühlmittel mit einer Temperatur von etwa 32,2 Grad C in die Förderschnecke 26 ein und mit etwa 49 Grad C aus, bei einer Durchflußmenge von etwa 1136 I/min. und etwa 69 bis 103 kpa.

## Patentansprüche

1. Förderschnecke für metallurgische Öfen, insbesondere für Herdöfen, bestehend aus einer drehantreibbaren Zentralwelle und einer mit dieser verbundenen Wendel bzw. Förderelementen, wobei durch eine Bohrung in der Zentralwelle Kühlmittel leitbar ist und die Zentralwelle an eine drehdichte Kühlmittelzuführung und eine drehdichte Kühlmittelabfuhr angeschlossen ist, dadurch gekennzeichnet, daß die Zentralwelle an ihren enden (40, 42) jeweils aus einem Rohrabschnitt (62) gebildet ist, daß zwischen den enden (40, 42) eine die Rohrabschnitte (62) jeweils mittels Kappen (74, 76) umschließende hohle welle (32) angeordnet ist, daß an die Kappen (74, 76) anschließend Kammern (50, 72) gebildet sind, wobei die Kühlmittelkanäle eines der Rohrabschnitte (62) über Öffnungen (52) mit einer der Kammern (50) verbunden sind und daß an die hohle welle (32) von Kühlmittel durchflossene Wendel (36) oder Förderelemente angeschlossen sind, deren Kühlmittelkanäle mit der Kammer (50) über Schlitze (46) in Verbindung stehen, daß konzentrisch zur hohlen Welle (32) in deren Innenraum zwischen den kammern (50, 72) ein Innenrohr (58) angeordnet ist, das einer der Kammern (50, 72) zugewandt offen ist und daß im Bereich des abgewandten Endes Öffnungen (68) für den Durchfluß des Kühlmittels von einer Kammer (72) in die hohle Welle (32) vorgesehen sind.

2. Förderschnecke nach Anspruch 1, dadurch gekennzeichnet, daß zumindestens die hohle Welle (32) aus Flußstahl hergestellt ist.

3. Förderschnecke nach den Ansprüchen 1 oder 2, dadurch gekennzeichnet, daß die Wendeln (36) bzw. die Förderelemente mit einer Auflage (44) aus korrosions- und erosionsbeständigem Material versehen sind.

4. Förderschnecke nach Anspruch 3, dadurch gekennzeichnet, daß das korrosions- und erosionsbeständige Material aus Hartmetall besteht.

## Claims

1. Worm conveyor for metallurgical furnaces, in particular for hearth furnaces, consisting of a rotationally drivable central shaft and a helix or conveyor elements connected thereto, with coolant being able to pass through a bore in the central shaft and the central shaft being connected to a non-rotational coolant supply means and a non-rotational coolant removal means, characterised in that the central shaft is formed of a pipe section (62) at each of its ends (40, 42), a hollow shaft (32) surrounding the pipe sections (62) in each case by means of caps (74, 76) is arranged between the ends (40, 42), chambers (50, 72) are formed adjacent to the caps (74, 76), with the coolant ducts of one of the pipe sections (62) being connected to one of the chambers (50) via openings (52) and helices (36) or conveyor elements through which coolant flows are connected to the hollow shaft (32), the coolant ducts of which helices or elements communicate with the chamber (50) via slots (46), an inner pipe (58) is arranged concentrically to the hollow shaft (32) in the interior thereof between the chambers (50, 72), which pipe is open facing one of the chambers (50, 72) and openings (68) for the coolant to flow through from one chamber (72) into the hollow shaft (32) are provided in the region of the end which is remote.

2. Worm conveyor according to Claim 1, characterised in that at least the hollow shaft (32) is made of mild steel.

3. Worm conveyor according to Claims 1 or 2, characterised in that the helices (36) or the conveyor elements are provided with a coating (44) of corrosion-resistant and erosion-resistant material.

4. Worm conveyor according to Claim 3, characterised in that the corrosion-resistant and erosion-resistant material is made of hard metal.

## Revendications

1. Vis sans fin pour fours métallurgiques, en particulier pour fours à sole, constituée d'un arbre central pouvant être entraîné en rotation et d'une hélice ou d'éléments de transport liés à celui-ci, un milieu de refroidissement pouvant être amené par un perçage dans l'arbre central et l'arbre central étant raccordé à une alimentation de milieu de refroidissement étanche en rotation et à une évacuation du milieu de refroidissement étanche en rotation, caractérisée en ce que l'arbre central, à ses extrémités (40, 42), est formé, à chaque fois, à partir d'un tronçon de tube (62), en ce que, entre les extrémités (40, 42), est agencé un arbre creux (32) entourant les tronçons de tube (62), à chaque fois, par des capuchons (74, 76), en ce que des chambres (50, 72) sont formées en étant raccordées aux capuchons (74, 76), les canaux de milieu de refroidissement d'un des tronçons de tube (62) étant reliés à une des chambres (50) par des orifices (52), et en ce que l'hélice (36) ou les éléments de transport traversés par le milieu de refroidissement sont raccordés à l'arbre creux (32), les canaux de milieu de refroidissement étant reliés à la chambre (50) par des fentes (46), en ce que, concentriquement à l'arbre creux (32), dans son espace interne entre les chambres (50, 72), est agencé un tube interne (58), qui est ouvert du côté d'une des chambres (50, 72), et en ce que, dans la zone de l'extrémité opposée, des orifices (68) sont prévus pour le passage du milieu de refroidissement d'une chambre (72) dans l'arbre creux (32).

2. Vis sans fin selon la revendication 1, caractérisée en ce qu'au moins l'arbre creux (32) est réalisé en acier doux.

3. Vis sans fin selon les revendications 1 ou 2, caractérisée en ce que les hélices (36) ou les éléments de transport sont munis d'un revêtement (44) en matière résistant à l'érosion et à la corrosion.

4. Vis sans fin selon la revendication 3, caractérisée en ce que la matière résistant à l'érosion et à la corrosion est du métal dur.
